# EUROPÄISCHE PATENTANMELDUNG

(11) **EP 0 482 637 A1**
(43) Veröffentlichungstag der Anmeldung: **29.04.1992**
(21) Anmeldenummer: 91118154.3
(22) Anmeldetag: 24.10.1991
(51) Int. Cl.: A47B 21/00

(54) **Tisch**

(30) Priorität: 24.10.1990 DE 4033770
(71) Anmelder: SCHÄRF BÜROMÖBEL GmbH, D-67547 Worms (DE)
(72) Erfinder: Schärf, Kurt, W-6520 Worms/Rhein (DE); Schraysshuen, Jürgen, W-7070 Schwäbisch Gmünd (DE); Bednar, Anderea, W-7070 Schwäbisch Gmünd (DE)
(74) Vertreter: Jochem, Bernd, Dipl.-Wirtsch.-Ing.

(57) **Zusammenfassung**

Der Tisch soll insbesondere als Schreib- oder Büromaschinentisch Verwendung finden. Er hat einen sich im wesentlichen unterhalb der Oberfläche der Tischplatte (10) längs deren Hinterkante erstrekkenden Kabelkanal (24). Ein solcher Kabelkanal ist normalerweise mit einer oberen Abdeckung versehen und daher schlecht zugänglich, wenn der Tisch an einer Wand steht und mit benachbarten Tischen verkettet ist. Um die Zugänglichkeit zu verbessern, wird vorgeschlagen, daß die Tischplatte (10) wenigstens mit ihrer Hinterkante vor dem Kabelkanal (24) absenkbar und dieser dann durch eine vordere Öffnung zugänglich ist.

## Beschreibung

Die Erfindung betrifft einen Tisch, insbesondere Schreib- oder Büromaschinentisch mit einem sich im wesentlichen unterhalb der Oberfläche der Tischplatte längs deren Hinterkante erstreckenden Kabelkanal.

Wenn sich bei Büromaschinentischen ein Kanal für die Kabel der auf dem Tisch aufzustellenden elektrischen Maschinen und Geräte oberhalb der Arbeitsfläche befindet, kann er zwar bequem von vorn zugänglich sein, stört aber den großzügigen Flächeneindruck der Tischplatte und mindert auch effektiv die verfügbare Tischfläche, weil man auf dem schmalen, wesentlich höheren Kabelkanal wegen der Gefahr des Herabfallens nicht gerne etwas abstellt und z.B. große Zeichnungsblätter, die mit ihrem hinteren Rand auf dem Kabelkanal liegen, geknickt oder derart verformt werden, daß man meistens nur die Tischfläche vor dem Kabelkanal benutzt.

Es wird daher vorgezogen, den Kabelkanal unterhalb der Oberfläche der Tischplatte anzuordnen. In dieser Lage ist er normalerweise mit einer oberen Abdeckung versehen, die geeignete Auslaßöffnungen für Kabel hat und derart zu verschieben, aufzuklappen oder abzuheben ist, daß der Kabelkanal von oben zugänglich ist, um Gerätestecker in auf seinem Boden befestigte Steckdosen einstekken zu können. Wenn der Tisch an einer Wand steht und mit benachbarten Tischen verkettet ist, muß man sich jedoch über die gesamte Tischfläche beugen, um auf den Boden des Kabelkanals und die dort befestigten Steckdosen sehen zu können. Außerdem kommt es bei derartigen von oben zugänglichen Kabelkanälen sehr oft zu Kurzschlüssen, wenn auf dem Tisch Kaffee oder eine Blumenvase ausgeschüttet wird und die Flüssigkeit von oben oder unten in eine der auf dem Boden des Kabelkanals installierten Steckdosen eindringt.

Der Erfindung liegt daher die Aufgabe zugrunde, einen Tisch der eingangs bezeichneten Art zu schaffen, bei welchem der Kabelkanal besser zugänglich ist und gleichzeitig die Gefahr von Kurzschlüssen wesentlich verringert wird.

Vorstehende Aufgabe wird erfindungsgemäß dadurch gelöst, daß die Tischplatte wenigstens mit ihrer Hinterkante vor dem Kabelkanal absenkbar und dieser durch eine vordere Öffnung zugänglich ist.

Es sind zwar Tische bekannt, bei denen die Tischplatte in ihrer Höhe verstellt oder derart verschwenkt werden kann, daß die Hinterkante gegenüber ihrer normalen Stellung abgesenkt wird. Man hat diese Tatsache jedoch bisher nicht dazu genutzt, um von vorn an den Kabelkanal heranzukommen. Dabei hat eine vordere Öffnung des Kabelkanals den Vorteil, daß an seiner Rückwand befestigte Steckdosen von vorn gut sichtbar sind, auf der Tischfläche ausgeschüttete Flüssigkeit nicht in die oben überdeckte vordere Zugangsöffnung des Kabelkanals eindringt und, falls dies doch geschehen sollte, nicht sofort das Niveau der Kabelenden und Kontakte in den an der Rückwand des Kabelkanals befestigten Steckdosen erreicht.

Der Kabelkanal ist besonders leicht zugänglich, wenn es zum Freilegen seiner vorderen Öffnung genügt, die Tischplatte zu verschwenken. Im Einzelfall kann aber auch eine senkrechte Verfahrbewegung der Tischplatte, eventuell verbunden mit einer zusätzlichen geringen Neigung nach hinten, den Vorteil haben, daß die auf dem Tisch liegenden Gegenstände nicht abgeräumt zu werden brauchen, wenn der Kabelkanal zugänglich gemacht werden soll.

Ein Ausführungsbeispiel der Erfindung wird nachstehend anhand der Zeichnung näher erläutert.

Es zeigen:
Fig. 1 u. 2 vereinfachte Seitenansichten eines Tischs mit einer wahlweise auf zwei verschiedene Arten verstellbaren Tischplatte;
Fig. 3 einen Querschnitt durch einen hinter der Tischplatte angeordneten Kabelkanal;
Fig. 4 einen Querschnitt durch eine kreisbogenförmige Führung für die Tischplatte in deren hinteren Bereich;
Fig. 5 eine vereinfachte Seitenansicht der Getriebeteile zur Verstellung und Arretierung der Tischplatte.

Der gezeigte Tisch hat eine Tischplatte 10, die beweglich an einem Tischgestell 12 gelagert und geführt ist. Die Tischplatte 10 gliedert sich in ein Unterteil 14 und ein über ein Gelenk 16 mit horizontaler Achse verschwenkbar daran gelagertes Oberteil 18.

Das Tischgestell 12 besteht aus zwei an den seitlichen Randkanten der Tischplatte 10 angeordneten Beinen 20, deren obere Enden sich hinter der Tischplatte befinden und deren untere Enden etwa senkrecht unterhalb der Vorderkante der Tischplatte auf dem Boden aufsetzen. Im oberen Bereich über etwa 3/4 der Höhe der Beine 20 haben diese die Form eines Kreisbogens, dessen Mittelpunkt sich etwa bei der Vorderkante der Tischplatte 10 befindet. Der Radius kann z.B. 67,3 cm betragen. Zum unteren Ende hin, das im Beispielsfall gegenüber der Vorderkante der Tischplatte etwas zurückversetzt ist, erstrecken sich die Beine geradlinig mit im wesentlichen tangentialem Anschluß an den oberen Kreisbogen. Bei etwa 1/3 der Höhe, von unten gerechnet, setzen an den Beinen 20 sich schräg nach hinten und unten erstreckende Füße 22 an, welche bis etwa senkrecht unter die Hinterkante des Tischs reichen.

Die oberen Enden der Beine 20 sind durch einen biege- und verwindungssteifen Kabelkanal 24 miteinander verbunden, welcher eine Traverse bildet. Einen Querschnitt durch den Kabelkanal 24 zeigt Fig. 3. Er kann z.B. ebenso wie die Beine 20 ein Strangpreßprofil aus einer Aluminiumlegierung sein und über Paßstücke fest mit den oberen Enden der Beine 20 verbunden sein. Das Profil ist unten, hinten und im wesentlichen auch oben geschlossen. Die Oberseite ist zweckmäßigerweise mit einer Platte 26 überdeckt, welche dem Oberteil 19 der Tischplatte 10 entspricht, so daß sich von deren Vorderkante bis zur Hinterkante der Platte 26 ein gleichmäßiger Oberflächeneindruck ergibt.

Der Kabelkanal 24 hat eine von vorn zugängliche Öffnung, die durch eine Vorderwand 28 in Form einer unten angelenkten, verschwenkbaren Klappe verschließbar ist, wobei im geschlossenen Zustand vorne oben ein Schlitz offenbleibt, durch welchen Kabel aus dem Kabelkanal 24 herausgeführt werden können. Diese Kabel erstrecken sich durch einen Spalt zwischen der Abdeckplatte 26 und der Tischplatte 10 nach oben auf die Tischoberfläche. Steckdosen 30 für Gerätestecker sind an der Innenseite der Rückwand des Kabelkanals angebracht. Bei dieser Anordnung besteht keine Gefahr eines Kurzschlusses, wenn versehentlich auf dem Tisch eine Flüssigkeit ausgeschüttet wird, zumal die Abdeckplatte 26 nach vorn bis über die vordere Öffnung des Kabelkanals 24 hinausreichen kann.

Über z.B. etwa ihr oberes Drittel sind die kreisbogenförmig gekrümmten Beine 20 fest mit einer konzentrisch gekrümmten Zahnstange 32 verbunden, die auch als Segment eines Ringrads bezeichnet werden könnte. Die Zahnstange 32 hat gemäß Fig. 4 im wesentlichen einen T-förmigen Querschnitt, so daß sie jeweils von zwei abgewinkelten Enden eines Getriebegehäuses hintergriffen werden kann. Die beiden Getriebegehäuse, von denen sich jeweils eines neben jedem Tischbein 20 befindet, bilden zusammen das Unterteil 14 der Tischplatte 10. Die kreisbogenförmig gekrümmte Zahnstange 32, an deren Rückseite die abgewinkelten, entsprechend kreisförmig gekrümmten Enden der Getriebegehäuse entweder unmittelbar oder unter Zwischenschaltung einer Lage gleitfähigen Materials 34 gleitend anliegen, stellt somit eine kreisbogenförmige Führung für das Unterteil 14 der Tischplatte 10 dar. Für dessen spielfreie Anlage an der Rückseite der Zahnstange 32 sorgt der ebenfalls spielfreie Eingriff der in den Getriebegehäusen gelagerten treibenden Zahnräder 36 in die Zahnstange 32. Die treibenden Zahnräder 36 sind etwa in der Mitte der geführten Bogenlänge des Tischplattenunterteils gelagert. Zusätzlich können am Unterteil 14 nahe dessen unteren Enden in Fig. 5 gezeigte Kunststoffrollen 38 drehbar gelagert sein, welche sich auf der radial inneren Fläche der Beine 20 abstützen, wenn die Tischplatte 10 sehr stark belastet wird.

Um das Tischplattenunterteil 14 längs der kreisbogenförmig gekrümmten Zahnstange 32 zu verfahren, wird gemäß Fig. 5 von der Vorderseite des Tischs aus über eine nicht gezeigte Kurbel eine im Tischplattenunterteil 14 gelagerte Schnekke 40 gedreht. Die Schnecke 40 treibt ein Schnekkenrad 42 und damit ein auf dessen Welle drehfest sitzendes Zahnrad, welches mit einem Zwischenrad 44 in Eingriff steht, das seinerseits wieder mit dem treibenden Zahnrad 36 kämmt. Die Welle des Schneckenrads 42 erstreckt sich zwischen den beiden Getriebegehäusen vor den Tischbeinen 20, so daß in beiden Getriebegehäusen, die zusammen das Tischunterteil 14 bilden, über Zwischenräder 44 treibende Zahnräder 36 synchron angetrieben werden. Dabei sorgt der Schneckentrieb 40, 42 wegen seiner Selbsthemmung dafür, daß das Tischplattenunterteil 14 in einer mittels der Kurbel eingestellten Lage an der gekrümmten Zahnstange 32 wie arritiert stehenbleibt, unabhängig davon, wie hoch die Tischplatte belastet wird.

Das Tischplattenoberteil 18 wird bei der in Fig. 5 gezeigten Ausführungsform relativ zum Unterteil 14 von Hand um die Gelenkachse 16 verschwenkt. Zur Arretierung des Oberteils 18 in bestimmten Schwenkstellungen relativ zum Unterteil 14, kann z.B. an letzterem eine bogenförmige Reihe von Löchern angebracht sein, die beim Verschwenken des Oberteils 18 nacheinander mit einem daran gelagerten Riegelbolzen zur Flucht kommen. Bei der gezeigten Ausführungsform ist eine an ihrem oberen Ende drehbar am Oberteil 18 gelagerte Stange 46 vorgesehen, die in einer ersten Variante mit einer Reihe Löchern versehen ist, in welche ein am Unterteil 14 gelagerter Riegelbolzen 48 einsteckbar ist. Alternativ kann die Stange 46 eine Zahnstange oder Gewindespindel sein, die durch ein Gegendrucklager 50 in Eingriff mit einem Zahn- bzw. Schneckenrad 52 gehalten wird, welches z.B. mittels einer lösbaren Kupplung oder Bremse wahlweise undrehbar festzulegen oder freizugeben ist, wobei eine in das Zahnrad 52 eingreifende federbelastete Rastkugel 54 einen bestimmten Drehwiderstand erzeugt.

Wenn mittels des erwähnten Kurbelantriebs über die Schnecke 40 und die treibenden Zahnräder 36 das Tischplattenunterteil 14 und damit die gesamte Tischplatte 10 längs der kreisbogenförmig gekrümmten Zahnstange 32 verfahren wird, verschwenkt die Tischplatte 10 gemäß den in Fig. 1 eingezeichneten Pfeilen mit ihrer Hinterkante nach oben oder unten, während ihre Vorderkante im wesentlichen auf demselben Niveau bleibt.

Wenn man dagegen die Höhe der Tischoberfläche insgesamt, einschließlich der Vorderkante, verändern will, sind gemäß Fig. 2 zwei Schwenkbewegungen auszuführen. In einer ersten Bewegung wird durch Verschwenken des Oberteils 18 um die Gelenkachse 16 die Vorderkante der Tischplatte auf die gewünschte Höhe gebracht und mittels des Riegelbolzens 48 oder durch Festlegung des Zahnrads 52 arretiert. Sodann wird durch Kurbelantrieb über die Schnecke 40 und die treibenden Zahnräder 36 das Unterteil 14 in diejenige Richtung längs der gekrümmten Zahnstange 32 verfahren, so daß auch die Hinterkante der Tischplatte 10 auf die gewünschte Höhe gebracht wird, wobei sich das Niveau der Vorderkante nicht oder nur unwesentlich verändert.

Normalerweise genügt eine von hinten nach vorn abfallende Neigung der Tischoberfläche von etwa 8 bis 10°. Indem man die gekrümmte Zahnstange 32 ausreichend lang auch für eine Neigung in umgekehrter Richtung macht und/oder für eine entsprechende Absenkung der Hinterkante des Tischplattenoberteils 18 durch Verschwenken um die Gelenkachse 16 sorgt, kann man die vordere Öffnung des Kabelkanals 24 freilegen, um z.B. von der Vorderseite des Tischs aus Gerätestecker in die an der Rückwand des Kabelkanals installierten Steckdosen 30 einzustecken. Der Zugang zum Kabelkanal von vorn ist am leichtesten und sichersten. Der Tisch kann dabei mit seiner Rückseite an einer Wand stehen und seitlich mit anderen Tischen verkettet sein. Nach dem Zurückschwenken der Tischplatte 10 in eine mittlere horizontale Stellung befindet sich der Kabelkanal 24 im wesentlichen wieder unauffällig unterhalb der Arbeitsfläche des Tischs.

Es versteht sich, daß abweichend vom gezeigten Ausführungsbeispiel zahlreiche Varianten möglich sind. Es können hier nur einige beispielhaft genannt werden.

Die gezeigte Form der Tischbeine gestattet eine bei ausreichender Tragfähigkeit leichte Konstruktion, die dem am Tisch Arbeitenden viel Bewegungsfreiheit läßt. Der Tisch könnte aber auch im wesentlichen geschlossene Seitenwände mit auf deren Innenseiten angebrachten keisbogenförmigen Führungen haben, deren Mittelpunkt in der Nähe der Vorderkante der Tischplatte liegt. Außerdem könnte statt der schmalen Traverse in Form eines Kabelkanals 24 eine mehr oder weniger geschlossene Rückwand vorhanden sein, welche die Seitenwände oder Beine miteinander verbindet.

Weiterhin könnte auch ein anderer Antrieb für die Verfahrbewegung des Unterteils 14 längs der gekrümmten Führung 32 vorgesehen sein. In einer besonders einfachen Ausführungsform greift eine Schnecke unmittelbar in ein auf der Welle der treibenden Zahnräder 36 sitzendes Schneckenrad ein.

Schließlich kann auch für das Verschwenken des Tischplattenoberteils 18 um die Gelenkachse 16 ein Getriebe vorhanden sein. Beispielsweise könnte das Zahn- oder Schneckenrad 52 rotierend angetrieben werden, und zwar vorzugsweise auch wieder mittels einer Kurbel von der Vorderseite des Tischs aus. Der Antrieb könnte auch von einem der Zahnräder des Getriebes 36 - 44 abgeleitet sein, wobei durch eine Kupplungseinrichtung dafür gesorgt werden kann, daß über die Schnecke 40 einmal nur die treibenden Zahnräder 36 und einmal die ebenfalls paarweise angeordneten Zahn- oder Schneckenräder 52 angetrieben werden. Eine Ergänzung dieser letztgenannten Getriebekonstruktion bestünde darin, daß über die Schnecke 40 sowohl die Zahnräder 36 als auch die Zahn- oder Schneckenräder 52 gleichzeitig angetrieben werden, wobei durch geeignete Wahl der Übersetzungsverhältnisse die Drehzahlen so gewählt sind, daß die Schwenkbewegung des Tischplattenoberteils 18 um seine Vorderkante kompensiert wird durch die gleichzeitige Verschwenkung um die Gelenkachse 16, so daß im wesentlichen nur eine senkrechte Bewegung des Tischplattenoberteils erfolgt.

## Patentansprüche

1. Tisch, insbesondere Schreib- oder Büromaschinentisch, mit einem sich im wesentlichen unterhalb der Oberfläche der Tischplatte längs deren Hinterkante erstreckenden Kabelkanal, dadurch gekennzeichnet, daß die Tischplatte (10) wenigstens mit ihrer Hinterkante vor dem Kabelkanal (24) absenkbar und dieser durch eine vordere Öffnung zugänglich ist.

2. Tisch nach Anspruch 1, dadurch gekennzeichnet, daß Steckdosen (30) im Kabelkanal (24) an dessen Rückwand angebracht sind.

3. Tisch nach Anspruch 1 oder 2, dadurch gekennzeichnet, daß die Öffnung des Kabelkanals (24) durch eine lösbare Vorderwand (28) abgedeckt ist, welche wenigstens einen Kabelaustrittsschlitz freiläßt.

4. Tisch nach Anspruch 3, dadurch gekennzeichnet, daß die Vorderwand (28) des Kabelkanals (24) als unten angelenkte Klappe ausgebildet ist.

5. Tisch nach einem der Ansprüche 1 bis 4, dadurch gekennzeichnet, daß der Kabelkanal (24) mit Boden, Rückwand und Decke eine einteilige starre Traverse zwischen beidseitig der Tischplatte (10) angeordneten Tischbeinen (20) oder Seitenwänden des Tischgestells bildet.

6. Tisch nach einem der Ansprüche 1 bis 5, dadurch gekennzeichnet, daß der Kabelkanal (24) ein durch Rippen versteiftes Strangpreßprofil ist.

7. Tisch nach einem der vorhergehenden Ansprüche, dadurch gekennzeichnet, daß die Hinterkante der Tischplatte (10) längs einer sich im wesentlichen senkrecht erstreckenden, geraden oder gekrümmten Führung (32) verschieblich ist.

8. Tisch nach einem der Ansprüche 1 bis 6, dadurch gekennzeichnet, daß die Tischplatte (10, 18) um eine im Bereich außerhalb ihres hinteren Drittels angeordnete horizontale Achse (16) schwenkbar ist.

9. Tisch nach einem der vorhergehenden Ansprüche, dadurch gekennzeichnet, daß die Tischplatte (10, 18) von Hand verschwenkbar und in mehreren Schwenkstellungen arretierbar ist.

10. Tisch nach einem der Ansprüche 1 bis 8, dadurch gekennzeichnet, daß die Tischplatte (10, 18) mittels eines Getriebes (40, 42; 46, 52) mit Selbsthemmung verschwenkbar ist.

11. Tisch nach einem der vorhergehenden Ansprüche, dadurch gekennzeichnet, daß die Tischplatte (10, 18) auch in eine zur Vorderkante abfallend geneigte Stellung verschwenkbar ist.
